# EUROPÄISCHE PATENTSCHRIFT

(11) **EP 1 278 949 B1**
(45) Veröffentlichungstag und Bekanntmachung des Hinweises auf die Patenterteilung: **21.06.2006**
(21) Anmeldenummer: 01935970.2
(22) Anmeldetag: 14.04.2001
(51) Int. Cl.: F02D 41/38, F02D 41/22

(54) **VERFAHREN ZUM BETREIBEN EINES KRAFTSTOFFVERSORGUNGSSYSTEMS FÜR EINE BRENNKRAFTMASCHINE INSBESONDERE EINES KRAFTFAHRZEUGS**
METHOD FOR OPERATING A FUEL SUPPLY SYSTEM FOR AN INTERNAL COMBUSTION ENGINE, ESPECIALLY OF AN AUTOMOBILE
PROCEDE D'UTILISATION D'UN SYSTEME D'ALIMENTATION DE CARBURANT DESTINE A UN MOTEUR A COMBUSTION INTERNE D'UN VEHICULE EN PARTICULIER

(30) Priorität: 27.04.2000 DE 10020627
(43) Veröffentlichungstag der Anmeldung: 29.01.2003
(73) Patentinhaber: ROBERT BOSCH GMBH, 70442 Stuttgart (DE)
(72) Erfinder: FRENZ, Thomas, 86720 Noerdlingen (DE); BOCHUM, Hansjoerg, Novi, MI 48377 (US)
(86) Internationale Anmeldenummer: PCT/DE2001/001467
(87) Internationale Veröffentlichungsnummer: WO 2001/081746

(56) Entgegenhaltungen:
- WO-A-99/34187
- DE-A- 19 937 962
- US-A- 5 727 515

## Beschreibung

### Stand der Technik

Die Erfindung betrifft ein Verfahren zum Betreiben eines Kraftstoffversorgungssystems für eine Brennkraftmaschine insbesondere eines Kraftfahrzeugs, bei dem Kraftstoff von einer Pumpe in einen Druckspeicher gepumpt wird, bei dem der Druck in dem Druckspeicher gemessen wird, und bei dem der Druck in dem Druckspeicher durch die Ansteuerung eines Drucksteuerventils veränderbar ist. Ein derartiges Verfahren ist aus der US 5,727,515 bekannt. Des weiteren betrifft die Erfindung ein entsprechendes Kraftstoffversorgungssystem für eine Brennkraftmaschine sowie ein Steuergerät für ein derartiges Kraftstoffversorgungssystem.

Die US-A-5 727 515 offenbart ein Drucksteuerventil 40, das steuerungstechnisch dem Druckspeicher 35 zugeordnet ist, denn es kann den Druck im Druckspeicher 35 einstellen ; und diese Schrift offenbart die Feststellung eines Fehlers des Drucksteuerventils (Verbleiben in geschlossener oder teilweise geschlossener Stellung, d.h. es ist verstopft), wenn der gemessene Druck mehr als einen Schellwert (delta1/2) vom (variablen) erwarteten Druck PI abweicht.

An eine Brennkraftmaschine beispielsweise eines Kraftfahrzeugs werden immer höhere Anforderungen im Hinblick auf eine Reduzierung des Kraftstoffverbrauchs und der erzeugten Abgase bei einer gleichzeitig erwünschten erhöhten Leistung gestellt. Zu diesem Zweck sind moderne Brennkraftmaschinen mit einem Kraftstoffversorgungssystem versehen, bei dem die Zuführung von Kraftstoff in den Brennraum der Brennkraftmaschine elektronisch, insbesondere mit einem rechnergestützten Steuergerät, gesteuert und/oder geregelt wird. Dabei ist es möglich, den Kraftstoff in ein Luftansaugrohr der Brennkraftmaschine oder direkt in den Brennraum der Brennkraftmaschine einzuspritzen.

Insbesondere bei der zuletzt genannten Art, der sogenannten Direkteinspritzung, ist es erforderlich, daß der Kraftstoff unter Druck in den Brennraum eingespritzt wird. Zu diesem Zweck ist ein Druckspeicher vorgesehen, in den der Kraftstoff mittels einer Pumpe gepumpt und unter einen hohen Druck gesetzt wird. Von dort wird der Kraftstoff dann über Einspritzventile in die Brennräume der Brennkraftmaschine eingespritzt.

Unter anderem aufgrund des hohen Drucks ist es möglich, daß Bauteile das Kraftstoffversorgungssystams z.B. alterungsbedingt sich verändern. So ist es möglich, daß das Drucksteuerventil, mit dem der Druck in dem Druckspeicher gesteuert und/oder geregelt werden kann, langsam seine Funktionsfähigkeit varändert. Ebenfalls ist es möglich, daß das Drucksteuerventil aufgrund von Verschmutzungen schlagartig ausfällt. Derartige Veränderungen der Funktion des Drucksteuerventils können. Aussetzer oder einen sonstigen fehlerhaften Lauf der Brennkraftmaschine zur Folge haben.

### Aufgabe und Vorteile der Erfindung

Aufgabe der Erfindung ist es, ein Verfahren zum Betreiben eines Kraftstoffversorgungssystems für eine Brennkraftmaschine zu schaffen, mit dem ein Fehler des Drucksteuerventils schnell und sicher erkannt wird.

Diese Aufgabe wird bei einem Verfahren der eingangs genannten Art durch die Merkmale des Anspruchs 1 gelöst.

Zwischen der Ansteuerung das Drucksteuerventils und dem daraus resultierenden Druck in dem Druckspeicher besteht ein definierter Zusammenhang. Dieser Zusammenhang kann vorab für ein intaktes Drucksteuerventil ermittelt werden. Damit ist für jede Ansteuerung ein erwarteter Druck bekannt, der sich bei einem intakten Drucksteuerventil einstellen müßte. Dieser erwartete Druck und der tatsächlich gemessene Druck werden erfindungsgemäß dazu verwendet, auf die Funktionsfähigkeit des Drucksteuerventils zu schließen.

Mit der Erfindung ist es somit möglich, einen Defekt des Drucksteuerventils zu erkennen. Das erfindungsgemäße Diagnoseverfahren des Drucksteuerventils kann dabei ohne größeren Aufwand schnell und sicher durchgeführt werden. Das Diagnoseverfahren hat auch keine negativen Einflüsse auf das Laufverhalten der Brennkraftmaschine oder auf deren Schadstoffausstoß.

Bei der Erfindung wird der erwartete Druck in Abhängigkeit von Betriebsgrößen der Brennkraftmaschine, insbesondere in Abhängigkeit von der Drehzahl der Brennkraftmaschine ermittelt. Damit wird erreicht, daß bei dem Diagnoseverfahren auch die Abhängigkeit des Drucks in dem Druckspeicher z.B. von der Drehzahl der Brennkraftmaschine berücksichtigt wird. Je höher die Drehzahl der Brennkraftmaschine ist, desto höher ist auch die Förderung von Kraftstoff und damit der Druck in dem Druckspeicher. Durch eine derartige Berücksichtigung der Betriebsgrößen der Brennkraftmaschine wird somit das erfindungsgemäße Diagnoseverfahren wesentlich verbessert.

Weiterhin wird aus dem erwarteten Druck und dem gemessenen Druck eine Druckdifferenz ermittelt, es wird aus der Druckdifferenz ein Druckgradient ermittelt, es wird die Druckdifferenz und/oder der Druckgradient mit einem Schwellwert verglichen, und es wird das Drucksteuerventil als defekt erkannt, wenn die Druckdifferenz und der Druckgradient den Schwellwert übersteigt.

Besonders vorteilhaft ist es dabei, wenn das Drucksteuerventil in einer linearen Weise geöffnet oder geschlossen wird, so daß die Druckdifferenz und/oder der Druckgradient etwa konstant sind.

Weitere Anwendungsmöglichkeiten und Vorteile der Erfindung ergeben sich aus der nachfolgenden Beschreibung von Ausführungsbeispielen der Erfindung, die in den Figuren der Zeichnung dargestellt sind.

### Ausführungsbeispiele der Erfindung

- Figur 1: zeigt eine schematische Darstellung eines Ausführungsbeispiels eines erfindungsgemäßen Kraftstoffversorgungssystems,
- Figur 2: zeigt ein schematisches Blockdiagramm eines Ausführungsbeispiels eines erfindungsgemäßen verfahrens zum Betreiben des Kraftstoffversorgungssystems der Figur 1, und
- Figuren 3a und 3b: zeigen schematische Schaubilder mit Signalen des Verfahrens der Figur 2 bei intaktem und defektem Kraftstoffversorgungssystem

In der Figur 1 ist ein Kraftstoffversorgungssystem 1 dargestellt, das für die Verwendung in einer Brennkraftmaschine eines Kraftfahrzeugs vorgesehan ist. Bei dem Kraftstoffversorgungssystem 1 handelt es sich um ein sogenanntes Common-Rail-System, das insbesondere bei einer Brennkraftmaschine mit Direkteinspritzung zur Anwendung kommt. Derartige Common-Rail-Systeme sind von Benzin-, 1 wie auch von Diesel-Brennkraftmaschinen bekannt.

Das Kraftstoffversorgungssystem 1 weist einen Druckspeicher 2 auf, der mit einem Drucksensor 3 und einem Drucksteuerventil 4 versehen ist. Der Druckspeicher 2 ist über eine Druckleitung 5 mit einer Hochdruckpumpe 6 verbunden. Die Hochdruckpumpe 6 ist über eine Druckleitung 8 an das Drucksteuerventil 4 angeschlossen. Über eine Druckleitung 9 und ein Filter ist das Drucksteuerventil 4 und damit auch die Hochdruckpumpe 6 mit einer vorzugsweise elektrischen Kraftstoffpumpe 10 verbunden, die dazu geeignet ist, Kraftstoff aus einem Kraftstoffbehälter 11 anzusaugen.

Das Kraftstoffversorgungssystem 1 weist vier Einspritzventile 13 auf, die über Druckleitungen 14 mit dem Druckspeicher 2 verbunden sind. Die Einspritzventile 13 sind dazu geeignet, Kraftstoff in entsprechende Brennräume der Brennkraftmaschine einzuspritzen.

Mittels einer Signalleitung 15 ist der Drucksensor 3 mit einem Steuergerät 16 verbunden, an das des weiteren eine Mehrzahl anderer Signalleitungen als Eingangsleitungen angeschlossen sind. Mittels einer Signalleitung 17 ist die Kraftstoffpumpe 10 und über eine Signalleitung 18 ist das Drucksteuerventil 4 mit dem Steuergerät 16 verbunden. Des weiteren sind die Einspritzventile 13 mittels Signalleitungen 19 an das Steuergerät 16 angeschlossen.

Der Kraftstoff wird von der Kraftstoffpumpe 10 aus dem Kraftstoffbehälter 11 zu der Hochdruckpumpe 6 gepumpt. Mit Hilfe der Hochdruckpumpe 6 wird in dem Druckspeicher 2 ein Druck erzeugt, der von dem Drucksensor 3 gemessen wird und durch eine entsprechende Betätigung des Drucksteuerventils 4 auf einen gewünschten Wert eingestellt werden kann. Über die Einspritzventile 13 wird dann der Kraftstoff in den Brennraum der Brennkraftmaschine eingespritzt.

Für die Bemessung der in den Brennraum eingespritzten Kraftstoffmenge bzw. Kraftstoffmasse ist unter anderem der Druck in dem Druckspeicher 2 wesentlich. Je größer der Druck in dem Druckspeicher 2 ist, desto mehr Kraftstoff wird während derselben Einspritzzeit in den Brennraum eingespritzt. Dieser Druck in dem Druckspeicher 2 kann von dem Steuergerät 16 eingestellt und verstellt werden.

Hierzu steuert das Steuergerät 16 das Drucksteuerventil 4 in seinen geschlossenen Zustand, so daß die Hochdruckpumpe 6 und die Kraftstoffpumpe 10 einen immer weiter ansteigenden Druck in dem Druckspeicher 2 erzeugen. Dieser ansteigende Druck kann von dem Drucksensor 3 gemessen werden.

Das Drucksteuerventil 4 wird mit einem pulsweitenmodulierten Signal angesteuert. Ein Tastverhältnis TV von 0% hat dabei ein vollständig geschlossenes Drucksteuerventil 4 zur Folge, und bei einem Tastverhältnis TV von 100% ist das Drucksteuerventil 4 vollständig geöffnet.

Zwischen dem Tastverhältnis TV des Drucksteuerventils 4 und dem Druck im dem Druckspeicher 2 besteht ein definierter Zusammenhang. Dieser Zusammenhang ergibt sich aus dem Öffnungsquerschnitt des Drucksteuerventils 4, der sich bei einem bestimmten Tastverhältnis TV einstellt. Der Zusammenhang kann vorab für ein fehlerfrei arbeitendes Drucksteuerventil 4 ermittelt werden und ist in der Form einer Kennlinie oder eines Kennfelds im Steuergerät 16 abgespeichert. Zur Erzeugung eines erwünschten Drucks in dem Druckspeicher 2 wird das Drucksteuerventil 4 auf der Grundlage dieses Zusammenhangs angesteuert. Ergeben sich zwischen dem erwünschten Druck und dem von dem Drucksensor 3 gemessenen tatsächlichen Druck Abweichungen, so werden diese Abweichungen ausgeregelt.

Zusätzlich zu dieser Regelung des Drucks in dem Druckspeicher 2 wird der Ausgang der Regelung überwacht. Überschreitet der Wert der an diesem Reglerausgang vorhandenen Stellgröße einen vorgegebenen Schwellwert, so wird das Kraftstoffversorgungssystem 1 als "möglicherweise fehlerhaft" erkannt. Dies führt zum Starten eines Diagnoseverfahrens, das nachfolgend beschrieben ist.

Nachdem das Diagnoseverfahren gestartet ist, wird das Drucksteuerventil 4 mit einem pulsweitenmodulierten Signal angesteuert, dessen Tastverhältnis TV einen ersten wert aufweist. Danach wird das Tastverhältnis TV von dem ersten auf einen zweiten wert verändert. Der von dem ersten und dem zweiten Wert begrenzte Bereich ist derart gewählt, daß die Brennkraftmaschine noch kein verschlechtertes Fahrverhalten aufweist oder gar Aussetzer der Brennkraftmaschine auftreten.

Aufgrund des definierten Zusammenhangs zwischen dem Tastverhältnis TV des Drucksteuerventils 4 und dem Druck in dem Druckspeicher 2 hat die Veränderung des Tastverhältnisses TV eine Veränderung des Drucks in dem Druckspeicher 2 zur Folge.

Eine Ausführungsform des Diagnoseverfahrens ist in der Figur 2 dargestellt. Die aus diesem Verfahren resultierenden Signale sind in den Figuren 3a und 3b dargestellt. Dabei bezieht sich die Figur 3a auf ein intaktes Drucksteuerventil 4 und die Figur 3b auf ein defektes Drucksteuerventil 4. Das in der Figur 2 dargestellte Verfahren wird von dem Steuergerät 16 durchgeführt,

Nachdem das Diagnoseverfahren gestartet ist, wird in einem Block 20 das Tastverhältnis TV beispielsweise auf einen ersten wert TV1 von 35% gesetzt. Es wird dann in einem Block 21 der von dem Drucksensor 3 aktuell gemessene Druck prist in dem Druckspeicher 2 gemessen. Dieser Druck prist ist in den Figuren 3a und 3b dargestellt.

Von dem Steuergerät 16 wird in einem Block 22 ein modellierter Druck prbk ermittelt, der die aktuellen Betriebsgrößen der Brennkraftmaschine, wie deren aktuelle Drehzahl, deren Motortemperatur und dergleichen berücksichtigt. Dieser Druck prbk ist in den Figuren 3a und 3b dargestellt.

In einem nachfolgenden Block 23 wird von dem Steuergerät 16 eine Druckdifferenz dpr berechnet, für die gilt: dpr = prbk - prist. Danach wird von dem Steuergerät 16 in einem Block 24 ein Druckgradient grddpr für die Druckdifferenz dpr berechnet. Auch diese Druckdifferenz dpr und dieser Druckgradient grddpr sind in den Figuren 3a und 3b dargestellt.

Nunmehr wird in einem Block 25 von dem Steuergerät 16 überprüft, ob der Betrag der Druckdifferenz dpr einen Schwellwert S1 übersteigt. Ist dies nicht der Fall, so wird darauf geschlossen, daß das Drucksteuerventil 4 nicht defekt ist.

Es wird dann in einem nachfolgenden Block 26 das Tastverhältnis TV um ein Inkrement, beispielsweise um 1% erhöht. Danach überprüft das Steuergerät 16 in einem Block 27, ob das Tastverhältnis TV einen zweiten Wert TV2 von beispielsweise 45% erreicht hat. Ist dies nicht der Fall, so wird das Diagnoseverfahren mit dem Block 21 und der erneuten Messung des Drucks prist fortgesetzt. Ist der zweite Wert TV2 des Tastverhältnisses TV erreicht, so wird das Diagnoseverfahren beendet.

Der Figur 3a liegt ein intaktes Drucksteuerventil 4 zugrunde. Damit ist z.B. für den Wert TV1 des Tastverhältnisses TV die Druckdifferenz dpr zwischen dem gemessenen Druck prist und dem modellierten Druck prbk relativ klein. In jedem Fall ist der Betrag der Druckdifferenz dpr kleiner als der Schwellwert S1. Dies hat zur Folge, daß das Diagnoseverfahren der Figur 2 die Blöcke 21 bis 27 nacheinander durchläuft.

Wird daraufhin das Tastverhältnis TV inkrementiert, so ändert sich an der vorstehenden Druckdifferenz dpr nichts Wesentliches. Weiterhin bleibt der Betrag der Druckdifferenz dpr kleiner als der Schwellwert S1 und es werden weiterhin die Blöcke 21 bis 27 durchlaufen. Dies wird so lange wiederholt, bis der Wert TV2 des Tastverhältnisses TV erreicht wird.

In der Figur 3a ergibt dies einen linear ansteigenden gemessenen Druck prist und einen linear ansteigenden modellierten Druck prbk. Aufgrund der Berücksichtung der aktuellen Betriebsgrößen der Brennkraftmaschine ist die Steigung des modellierten Drucks prbk etwa gleich der Steigung des gemessenen Drucks prist. Damit bleibt die Druckdifferenz dpr relativ klein. In jedem Fall bleibt die Druckdifferenz dpr bei dem intakten Drucksteuerventil 4 der Figur 3a immer kleiner als der Schwellwert S1.

Damit kann von dem Steuergerät 16 mit Hilfe des Verfahrens der Figur 2 bei der Figur 3a korrekterweise auf ein intaktes Drucksteuerventil 4 geschlossen werden.

Übersteigt bei einer der Wiederholungen des Druchlaufs durch die Blöcke 21 bis 27 der Betrag der Druckdifferenz dpr den Schwellwert S1, so wird dies im Block 25 von dem Steuergerät 16 festgestellt. Das Verfahren der Figur 2 wird dann mit einem Block 28 fortgesetzt, mit dem eine Beobachtungszeitdauer, Z gestartet wird.

In einem nachfolgenden Block 29 wird von dem Steuergerät 16 überprüft, ob der Betrag des Druckgradienten grddpr einen Schwellwert S2 überschreitet. Ist dies der Fall, so wird von dem Steuergerät 16 auf einen Fehler des Drucksteuerventils 4 geschlossen und das Diagnoseverfahren der Figur 2 ist beendet.

Dieser Fall des defekten Drucksteuerventils 4 ist in der Figur 3b dargestellt. Dort weist der Verlauf des gemessenen Drucks prist in dem Druckspeicher 2 einen wesentlichen Einbruch auf, der mit dem Bezugszeichen 40 gekennzeichnet ist. Dieser Einbruch kann zum Beispiel aus einem Klemmen des Drucksteuerventils 4 aufgrund einer Verschmutzung resultieren. Der Einbruch 40 hat zur Folge, daß auch die Druckdifferenz dpr einen relativ großen Ausschlag aufweist, der mit dem Bezugszeichen 41 gekennzeichnet ist. Entsprechendes gilt für den Druckgradienten grddpr, der ebenfalls einen relativ großen Ausschlag 42 aufweist.

Der Betrag der Druckdifferenz dpr ist in dem Bereich des Ausschlags 41 größer als der Schwellwert S1. Damit wird der Block 28 des Verfahrens der Figur 2 erreicht. Der Betrag des Druckgradienten ist in dem Bereich des Ausschlags 42 ebenfalls größer als der Schwellwert S2. Damit wird von dem Block 29 der Figur 2 erkannt, daß das Drucksteuerventil 4 defekt ist.

Ist nun der Betrag der Druckdifferenz dpr größer als der Schwellwert S1, der Betrag des Druckgradienten grddpr jedoch kleiner als der Schwellwert S2, so wird in einem Block 30 die Beobachtungszeitdauer Z erhöht, z.B. inkrementiert. In einem nachfolgenden Block 31 wird von dem Steuergerät 16 geprüft, ob die Beobachtungszeitdauer Z einen Maximalwert ZM erreicht hat.

Ist dies der Fall, so wird das Verfahren der Figur 2 mit dem Block 26 und damit letztlich mit den Wiederholungen der Blöcke 21 bis 27 fortgesetzt. Dieser Fall kann eintreten, wenn bei einem intakten Drucksteuerventil 4 durch nicht nachvollziehbare Gründe der Betrag der Druckdifferenz dpr den Schwellwert S1 überschritten hat und damit zumindest der Anschein eines defekten Drucksteuerventils 4 erzeugt worden ist. Durch den Block 29 wird dann geprüft, ob tatsächlich ein Fehler des Drucksteuerventils 4 vorliegt. Ist dies bis zum Ablauf des Maximalwerts ZM der Beobachtungszeitdauer Z nicht der Fall, so wird wieder zu der eingangs beschriebenen Prüfung des Drucksteuerventils 4 mit Hilfe des Blocks 25 zurückgekehrt.

Wird in dem Block 31 der Figur 2 von dem Steuergerät 16 festgestellt, daß der Maximalwert ZM noch nicht erreicht ist, so wird in einem Block 32 das Tastverhältnis erhöht, z.B. um 1% inkrementiert. Danach wird in einem Block 33 überprüft, ob der zweite Wert TV2 des Tastverhältnisses TV erreicht ist. Ist dies der Fall, so ist das Verfahren der Figur 2 beendet. Die Blöcke 32 und 33 entsprechen insoweit den Blöcken 26 und 27.

Ist der zweite Wert TV2 des Tastverhältnisses TV noch nicht erreicht, so werden nacheinander in dem Block 34 der aktuelle Druck prist in dem Druckspeicher 2 mit Hilfe des Drucksensors 3 gemessen, der modellierte Druck prbk in Abhängigkeit von den aktuellen Betriebsgrößen der Brennkraftmaschine ermittelt, und die Druckdifferenz dpr und der Druckgradient grddpr errechnet. Der Block 34 stellt insoweit eine Zusammenfassung der Blöcke 21, 22, 23, 24 dar.

Nach dem Block 34 wird das Verfahren der Figur 2 mit dem Block 29 und damit mit dem Vergleich des Betrags des Druckgradienten grddpr mit dem Schwellwert S2 fortgesetzt. Die Blöcke 29 bis 34 werden dann solange wiederholt, bis entweder ein Fehler des Drucksteuerventils 4 von dem Steuergerät 16 erkannt wird, oder der Maximalwert ZM der Beobachtungszeitdauer Z erreicht wird oder der zweite Wert TV2 des Tastverhältnisses TV erreicht wird.

Insgesamt wird damit mit dem Diagnoseverfahren der Figur 2 genau dann ein Fehler des Drucksteuerventils 4 erkannt, wenn der Betrag der Druckdifferenz dpr und der Betrag des Druckgradienten grddpr jeweils zugehörige Schwellwerte S1, S2 überschreiten. Wird einer der Schwellwerte S1, S2 nicht überschritten, so wird von dem Steuergerät 16 auf die Funktionsfähigkeit des Drucksteuerventils 4 geschlossen.

## Patentansprüche

1. Verfahren zum Betreiben eines Kraftstoffversorgungssystems (1) für eine Brennkraftmaschine insbesondere eines Kraftfahrzeugs, bei dem Kraftstoff von einer Pumpe (6, 10) in einen Druckspeicher (2) gepumpt wird, bei dem der Druck (prist) in dem Druckspeicher (2) gemessen wird, und bei dem der Druck (prist) in dem Druckspeicher (2) durch die Ansteuerung eines Drucksteuerventils (4) veränderbar ist, **dadurch gekennzeichnet, dass** das Drucksteuerventil (2) derart angesteuert wird, dass sich ein erwarteter Druck (prbk) in dem Druckspeicher (2) ergeben müsste, dass der erwartete Druck (prbk) in Abhängigkeit von Betriebsgrößen der Brennkraftmaschine, insbesondere in Abhängigkeit von der Drehzahl der Brennkraftmaschine ermittelt wird, dass aus dem erwarteten Druck (prbk) und dem gemessenen Druck (prist) eine Druckdifferenz (dpr) ermittelt wird, dass die Druckdifferenz (dpr) mit einem ersten Schwellwert (S1) verglichen wird, dass das Drucksteuerventil (4) als defekt erkannt wird, wenn die Druckdifferenz (dpr) den ersten Schwellwert (S1) übersteigt, dass aus der Druckdifferenz (dpr) ein Druckgradient (grddpr) ermittelt wird, dass der Druckgradient (grddpr) mit einem zweiten Schwellwert (S2) verglichen wird, und dass das Drucksteuerventil (4) als defekt erkannt wird, wenn der Druckgradient (grddpr) den zweiten Schwellwert (S2) übersteigt.

2. Verfahren nach Anspruch 1, **dadurch gekennzeichnet, dass** das Drucksteuerventil (4) in einer linearen Weise geöffnet oder geschlossen wird, und dass die Druckdifferenz (dpr) und/oder der Druckgradient (grddpr) etwa konstant sind.

3. Computerprogramm, **dadurch gekennzeichnet, dass** es zur Anwendung in einem Verfahren nach einem der vorhergehenden Ansprüche programmiert ist.

4. Elektrisches Speichermedium für ein Steuergerät (16), **dadurch gekennzeichnet, dass** auf ihm ein Computerprogramm zur Anwendung in einem Verfahren nach einem der Ansprüche 1 oder 2 abgespeichert ist.

5. Steuergerät (16) für ein Kraftstoffversorgungssystem (1), **dadurch gekennzeichnet, dass** es zur Anwendung in einem Verfahren nach einem der Ansprüche 1 oder 2 hergerichtet ist.

6. Kraftstoffversorgungssystem (1), insbesondere für ein Kraftfahrzeug, mit einem Steuergerät (16), das zur Anwendung in einem Verfahren nach einem der Ansprüche 1 oder 2 hergerichtet ist.

## Claims

1. Method for operating a fuel supply system (1) for an internal combustion engine, in particular of a motor vehicle, in which fuel is pumped by a pump (6, 10) into a pressurized reservoir (2), in which the pressure (prist) in the pressurized reservoir (2) is measured, and in which the pressure (prist) in the pressurized reservoir (2) can be altered by actuating a pressure control valve (4), **characterized in that** the pressure control valve (2) is actuated in such a manner that an expected pressure (prbk) in the pressurized reservoir (2) would have to result, **in that** the expected pressure (prbk) is determined as a function of operating variables of the internal combustion engine, in particular as a function of the engine speed of the internal combustion engine, **in that** a pressure difference (dpr) is determined from the expected pressure (prbk) and the measured pressure (prist), **in that** the pressure difference (dpr) is compared with a first threshold value (S1), **in that** the pressure control valve (4) is recognized as defective if the pressure difference (dpr) exceeds the first threshold value (S1), **in that** a pressure gradient (grddpr) is determined from the pressure difference (dpr), **in that** the pressure gradient (grddpr) is compared with a second threshold value (S2), and **in that** the pressure control valve (4) is recognized as defective if the pressure gradient (grddpr) exceeds the second threshold value (S2).

2. Method according to Claim 1, **characterized in that** the pressure control valve (4) is opened or closed in a linear way, and **in that** the pressure difference (dpr) and/or the pressure gradient (grddpr) are approximately constant.

3. Computer program, **characterized in that** it is programmed for use in a method according to one of the preceding claims.

4. Electrical storage medium for a control unit (16), **characterized in that** a computer program for use in a method according to either of Claims 1 and 2 is stored on it.

5. Control unit (16) for a fuel supply system (1), **characterized in that** it is designed for use in a method according to either of Claims 1 and 2.

6. Fuel supply system (1), in particular for a motor vehicle, having a control unit (16) which is designed for use in a method according to either of Claims 1 and 2.

## Revendications

1. Procédé de gestion d'un système d'alimentation en carburant (1) pour un moteur à combustion interne, en particulier d'un véhicule automobile, selon lequel une pompe (6, 10) alimente en carburant un accumulateur de pression (2), on mesure la pression (prist) dans l'accumulateur de pression (2), et on modifie la pression (prist) dans l'accumulateur de pression (2) par la commande d'une soupape de commande de pression (4),
**caractérisé en ce que**
on commande la soupape de commande de pression (2) pour établir dans l'accumulateur de pression (2),
une pression prévue (prbk) déterminée en fonction de grandeurs de fonctionnement du moteur à combustion interne, en particulier en fonction de la vitesse de rotation du moteur à combustion interne,
on détermine une différence de pression (dpr) entre la pression prévue (prbk) et la pression mesurée (prist),
on compare la différence de pression (dpr) avec une première valeur seuil (S1),
on juge la soupape de commande de pression (4) défectueuse si la différence de pression (dpr) dépasse la première valeur seuil (S1),
on détermine un gradient de pression (grddpr) à partir de la différence de pression (dpr),
on compare le gradient de pression (grddpr) avec une deuxième valeur seuil (S2), et
on juge la soupape de commande de pression (4) défectueuse si le gradient de pression (grddpr) dépasse la deuxième valeur seuil (S2).

2. Procédé selon la revendication 1,
**caractérisé en ce que**
la soupape de commande de pression (4) s'ouvre ou se fermer d'une manière linéaire, et la différence de pression (dpr) et/ou le gradient de pression (grddpr) sont sensiblement constants.

3. Programme informatique,
**caractérisé en ce qu'**
il est programmé pour appliquer un procédé selon l'une quelconque des revendications précédentes.

4. Mémoire électronique pour un appareil de commande (16),
**caractérisée en ce qu'**
elle contient un programme informatique appliquant un procédé selon l'une quelconque des revendications 1 ou 2.

5. Appareil de commande (16) pour un système d'alimentation en carburant (1),
**caractérisé en ce qu'**
il est prévu pour appliquer un procédé selon l'une quelconque des revendications 1 ou 2.

6. Système d'alimentation en carburant (1), en particulier pour un véhicule automobile, comprenant un appareil de commande (16) prévu pour appliquer un procédé selon l'une quelconque des revendications 1 ou 2.
